# EUROPÄISCHE PATENTSCHRIFT

(11) **EP 3 034 726 B1**
(45) Veröffentlichungstag und Bekanntmachung des Hinweises auf die Patenterteilung: **21.03.2018**
(21) Anmeldenummer: 15195005.2
(22) Anmeldetag: 17.11.2015
(51) Int. Cl.: E05C 7/04, E05B 63/24, E05C 9/00, E05B 65/10

(54) **GEGENSCHLOSS EINES TREIBSTANGENSCHLOSSES**
COUNTER LOCK OF AN ESPAGNOLETTE LOCK
CONTRE-SERRURE D'UNE SERRURE A ESPAGNOLETTE

(30) Priorität: 15.12.2014 DE 102014225813
(43) Veröffentlichungstag der Anmeldung: 22.06.2016
(73) Patentinhaber: Aug. Winkhaus GmbH & Co. KG, 48291 Telgte (DE)
(72) Erfinder: Apel, Lorenz, 98544 Zella-Mehlis (DE)

(56) Entgegenhaltungen:
- EP-A2- 0 828 047
- WO-A1-2012/112047
- DE-A1- 19 937 331
- DE-A1-102013 100 275

## Beschreibung

Die Erfindung betrifft ein Gegenschloss eines Treibstangenschlosses für eine zweiflügelige Tür, mit einem Fallenaushub, welcher durch eine Ausnehmung in einer Stulpschiene ausfahrbar geführt ist und über eine Nuss antreibbar ist, wobei der Fallenaushub unterschiedlich breite Abschnitte hat und die Ausnehmung den Fallenaushub nur an einigen der Abschnitte führt.

Bei einem solchen Treibstangenschloss wird das Gegenschloss in einen passiven Flügel, einem so genannten Standflügel, montiert. Das Hauptschloss wird in einem aktiven Flügel, einem so genannten Gangflügel, angeordnet. Durch Betätigung der Gegennuss wird der Fallenaushub des Gegenschlosses gegen eine Falle des Hauptschlosses bewegt und die Verriegelung der beiden Flügel gelöst.

Ein solches Gegenschloss ist beispielsweise aus der DE 10 2013 100 275 A1 bekannt. Bei diesem Gegenschloss hat ein Fallenaushub wesentlich kleinere Abmessungen als eine Aussparung für eine Falle des Hauptschlosses. Der Fallenaushub hat eine der Aussparung angepasste Kontur mit einer mittigen Einschnürung.

Ein Hauptschloss mit einem Gegenschloss einer zweiflügeligen Tür ist beispielsweise aus der EP 2 703 583 A2 bekannt. Bei dem Gegenschloss ist der Fallenaushub als rechteckige Platte ausgebildet.

Weiterhin ist aus der EP 2 752 539 A1 ein Gegenschloss bekannt, bei dem auf den Fallenaushub ein Adapter aufsetzbar ist.

Nachteilig bei den bekannten Treibstangenschlössern ist, dass sich eine Falle des Hauptschlosses bei dem Niederdrücken mittels des Fallenaushubs des Gegenschlosses verklemmen kann. Meist hat ein Fallenkopf heutiger Fallen einen schmalen hervorstehenden Rand, welcher zwischen den Fallenaushub und der den Fallenaushub führenden Ausnehmung in der Stulpschiene einhaken kann. Dies gilt insbesondere, wenn in einem Bewegungsablauf mit dem Niederdrücken der Falle die Flügel aufgedrückt werden.

Der Erfindung liegt das Problem zugrunde, ein Gegenschloss der eingangs genannten Art so weiter zu bilden, dass ein Verhaken der Falle an dem Fallenaushub zuverlässig verhindert wird.

Dieses Problem wird erfindungsgemäß dadurch gelöst, dass der Fallenaushub außerhalb des Bereichs des Führungsabschnitts breiter ist als im Bereich des Führungsabschnitts und dass, bei dem Niederdrücken der Falle des Hauptschlosses mittels des Fallenaushubs, der Fallenaushub mit seinem breiten Abschnitt den hervorstehenden Rand der Falle überragt.

Durch diese Gestaltung ist die Führung von dem äußeren Rand des Fallenaushubs getrennt. Damit lässt sich einfach sicherstellen, dass sich der Fallenaushub zuverlässig vor der Falle befindet und insbesondere der schmale hervorstehende Rand der Falle nicht in einen Spalt zwischen Fallenaushub und Ausnehmung gelangen kann. Der Fallenaushub überragt mit seinem breiten Abschnitt den hervorstehenden Rand der Falle. Damit wird ein Verhaken der Falle an dem Fallenaushub zuverlässig verhindert. Der äußere Rand des Fallenaushubs ist gemäß der Erfindung von dem Führungsabschnitt beabstandet, weil der Fallenaushub außerhalb des Bereichs des Führungsabschnitts breiter ist als im Bereich des Führungsabschnitts. Damit kann die über den Fallenaushub gleitende Kante der Falle entlang des breiten Bereichs des Fallenaushubs über den Führungsabschnitt hinweg gleiten.

Die Führung des Fallenaushubs gestaltet sich gemäß einer anderen vorteilhaften Weiterbildung der Erfindung besonders einfach, wenn die Ausnehmung der Stulpschiene einen Führungsabschnitt zur Führung des Fallenaushubs aufweist.

Außerhalb des Führungsabschnitts lässt sich ein Verhaken der Falle gemäß einer anderen vorteilhaften Weiterbildung der Erfindung zuverlässig verhindern, wenn die Ausnehmung der Stulpschiene außerhalb des Führungsabschnitts eine von dem Fallenaushub beabstandete Kante hat. Dieser Abstand zwischen der Kante der Ausnehmung und dem Fallenaushub sollte größer sein als die Breite des hervorstehenden Randes der Falle.

Der Fallenaushub gestaltet sich gemäß einer anderen vorteilhaften Weiterbildung der Erfindung konstruktiv besonders einfach, wenn der Fallenaushub eine Einschnürung mit kontinuierlicher Änderung der Breite aufweist.

Die Falle kann gemäß einer anderen vorteilhaften Weiterbildung der Erfindung außerhalb des Bereichs des Führungsabschnitts nahezu beliebig breit gestaltet sein, wenn der Fallenaushub abstehende Rippen zur Erzeugung der unterschiedlich breiten Abschnitte hat. Damit kann sichergestellt werden, dass der gesamte Kontakt der Falle mit dem Gegenschloss beim Herausfahren des Fallenaushubs über den Fallenaushub erfolgt. Damit wird ein Kontakt der Falle mit der Stulpschiene des Gegenschlosses und damit ein Verhaken besonders zuverlässig verhindert.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: eine zweiflügelige Tür mit einem Treibstangenschloss,
- Fig. 2: ein Hauptschloss und ein Gegenschloss des Treibstangenschlosses aus Figur 1 im verriegelten Zustand,
- Fig. 3: eine Draufsicht auf einen Fallenaushub des Gegenschlosses,
- Fig. 4: eine Draufsicht auf eine weitere Ausführungsform des Fallenaushubes des Gegenschlosses.

Figur 1 zeigt eine zweiflügelige Tür mit einem Rahmen 1, in dem ein Gangflügel 2 und ein Standflügel 3 schwenkbar gelagert sind. Der Gangflügel 2 und der Standflügel 3 lassen sich mit einem Treibstangenschloss 4 im Rahmen 1 verriegeln. Das Treibstangenschloss 4 hat ein im Gangflügel 2 angeordnetes Hauptschoss 5 und ein im Standflügel 3 angeordnetes Gegenschloss 6. Das Hauptschloss 5 hat eine Handhabe 7 zur Entriegelung. Das Gegenschloss 6 hat ebenfalls eine Handhabe 8 zu seiner eigenen Entriegelung und gleichzeitigen Entriegelung des Hauptschlosses 5. Das Hauptschloss 5 und das Gegenschloss 6 steuern weitere nicht näher dargestellte Nebenschlösser 9, 10 an.

Figur 2 zeigt in einer vergrößerten Ansicht des Hauptschlosses 5 und des Gegenschlosses 6, dass ein Riegel 11 und eine Falle 12 im Hauptschloss 5 angeordnet sind und in der dargestellten Verriegelungsstellung in das Gegenschloss 6 eindringen. Zur Verdeutlichung sind in Figur 2 die Begrenzungen von Gangflügel 2 und Standflügel 3 angedeutet. Das Hauptschloss 5 hat einen Mitnehmer 13 eines nicht näher dargestellten Schließzylinders und eine Nuss 14. Die Nuss 14 ist mit der in Figur 1 dargestellten Handhabe 7 gekoppelt.

Weiterhin hat das Gegenschloss 6 einen Riegelaushub 15 und einen Fallenaushub 16, welche mit einer Nuss 17 im Gegenschloss 6 gekoppelt sind. Die Nuss 17 des Gegenschlosses 6 lässt sich von der in Figur 1 dargestellten Handhabe 8 antreiben. Beim Antrieb der Nuss 17 des Gegenschlosses 6 werden die Falle 12 und der Riegel 11 des Hauptschlosses 5 mittels des Fallenaushubs 16 und des Riegelaushubs 15 aus dem Bewegungsbereich des Standflügels 3 herausgedrückt.

Figur 3 zeigt eine Draufsicht auf ein den Fallenaushub 16 aufweisenden Teilbereich des Gegenschlosses 6 aus Figur 2 von der Seite des Hauptschlosses 5 aus gesehen. Das Gegenschloss 6 hat eine in dem Standflügel 3 befestigte Stulpschiene 18 mit einer Ausnehmung 19 zur Durchführung des Fallenaushubs 16. Der Fallenaushub 16 hat unterschiedlich breite Abschnitte 20, 21. Die Ausnehmung 19 hat einen Führungsabschnitt 22, welcher einen schmalen Abschnitt 20 des Fallenaushubs 16 führt. Außerhalb des Führungsabschnitts 22 ist eine dem Fallenaushub 16 zugewandte Kante 23 der Ausnehmung 19 von dem Fallenaushub 16 beabstandet. Der Fallenaushub 16 hat zur Erzeugung der breiten Abschnitte 21 hervorstehende Rippen 24.

Figur 4 zeigt eine weitere Ausführungsform eines Fallenaushubs 25 mit angrenzenden Bereichen einer Stulpschiene 26. Die Stulpschiene 26 hat eine Ausnehmung 27 zur Durchführung des Fallenaushubs 25. Der Fallenaushub 25 hat in einem mittleren Bereich eine Einschnürung 28 zur Erzeugung unterschiedlich breiter Abschnitte 29, 30. Ein Führungsabschnitt 31 der Stulpschiene 26 führt den Fallenaushub 25 in dem schmalen Bereich 29 mit der Einschnürung 28. An seinen Enden, an denen der Fallenaushub 25 seine breiten Abschnitte 30 hat, ist eine Kante 32 der Ausnehmung 27 von dem Fallenaushub 25 beabstandet.

## Patentansprüche

1. Gegenschloss (6) eines Treibstangenschlosses (4) für eine zweiflügelige Tür, mit einem Fallenaushub (16, 25), welcher durch eine Ausnehmung (19, 27) in einer Stulpschiene (18, 26) ausfahrbar geführt ist und über eine Nuss (17) antreibbar ist, wobei der Fallenaushub (16, 25) unterschiedlich breite Abschnitte (20, 21, 29, 30) hat und die Ausnehmung (19, 27) den Fallenaushub (16, 25) nur an einigen der Abschnitte (20, 29) führt, **dadurch gekennzeichnet, dass** der Fallenaushub (16, 25) außerhalb des Bereichs des Führungsabschnitts (22, 31) breiter ist als im Bereich des Führungsabschnitts (22, 31) und dass, bei dem Niederdrücken der Falle (12) des Hauptschlosses (5) mittels des Fallenaushubs (16, 25), der Fallenaushub (16, 25) mit seinem breiten Abschnitt (21, 30) den hervorstehenden Rand der Falle (12) überragt.

2. Gegenschloss nach Anspruch 1, **dadurch gekennzeichnet, dass** die Ausnehmung (19, 27) der Stulpschiene (18, 26) einen Führungsabschnitt (22, 31) zur Führung des Fallenaushubs (16, 25) aufweist

3. Gegenschloss nach einem der Ansprüche 1 bis 2, **dadurch gekennzeichnet, dass** die Ausnehmung (19, 27) der Stulpschiene (18, 26) außerhalb des Führungsabschnitts (22, 31) eine von dem Fallenaushub (16, 25) beabstandete Kante (23, 32) hat.

4. Gegenschloss nach einem der Ansprüche 1 bis 3, **dadurch gekennzeichnet, dass** der Fallenaushub (25) eine Einschnürung (28) mit kontinuierlicher Änderung der Breite aufweist.

5. Gegenschloss nach einem der Ansprüche 1 bis 3, **dadurch gekennzeichnet, dass** der Fallenaushub (16) abstehende Rippen (24) zur Erzeugung der unterschiedlich breiten Abschnitte (20, 21) hat.

## Claims

1. A counter lock (6) of an espagnolette lock (4) for a two-winged door, having a latch lift (16, 25), which is guided extendably through a recess (19, 27) in a faceplate (18, 26) and can be driven via a nut (17), wherein the latch lift (16, 25) has different sections (20, 21, 29, 30) of different widths and the recess (19, 27) guides the latch lift (16, 25) only to some of the sections (20, 29), **characterized in that** the latch lift (16, 25) is wider outside of the area of the guide section (22, 31) than in the area of the guide section (22, 31) and that, when the latch (12) of the main lock (5) is pressed down by means of the latch lift (16, 25), the latch lift (16, 25) protrudes with its wide section (21, 30) beyond the projecting edge of the latch (12).

2. A counter lock according to Claim 1, **characterized in that** the recess (19, 27) of the faceplate (18, 26) has a guide section (22, 31) for guiding the latch lift (16, 25).

3. A counter lock according to any one of Claims 1 to 2, **characterized in that** the recess (19, 27) of the faceplate (18, 26) has an edge (23,32) spaced apart from the latch lift (16, 25) outside the guide section (22, 31).

4. A counter lock according to any one of Claims 1 to 3, **characterized in that** the latch lift (25) has a narrowing (28) with continuous change of width.

5. A counter lock according to any one of Claims 1 to 3, **characterized in that** the latch lift (16) has projecting ribs (24) for generating sections (20, 21) with different widths.

## Revendications

1. Contre-serrure (6) pour une serrure à crémone (4) pour une porte à deux battants, avec une excavation de pêne (16, 25), qui est guidée de manière télescopique à travers un évidement (19, 27) dans une têtière (18, 26) et qui peut être entraînée par l'intermédiaire d'une noix (17), l'excavation de pêne (16, 25) comprenant des portions (20, 21, 29, 30) de différentes largeurs et l'évidement (19, 27) guidant l'excavation de pêne (16, 25) uniquement au niveau de certaines des portions (20, 29), **caractérisée en ce que** l'excavation de pêne (16, 25) est plus large à l'extérieur de la portion de guidage (22, 31) qu'au niveau de la portion de guidage (22, 31) et **en ce que**, lors d'une pression du pêne (12) de la serrure principale (5) vers le bas au moyen de l'excavation de pêne (16, 25), l'excavation de pêne (16, 25) dépasse, avec sa portion large (21, 30), du bord en saillie du pêne (12).

2. Contre-serrure selon la revendication 1, **caractérisée en ce que** l'évidement (19, 27) de la têtière (18, 26) comprend une portion de guidage (22, 31) pour le guidage de l'excavation de pêne (16, 25).

3. Contre-serrure selon l'une des revendications 1 à 2, **caractérisée en ce que** l'évidement (19, 27) de la têtière (18, 26) comprend, à l'extérieur de la portion de guidage (22, 31), une arête (23, 32) distante de l'excavation de pêne (16, 25).

4. Contre-serrure selon l'une des revendications 1 à 3, **caractérisée en ce que** l'excavation de pêne (25) comprend un étranglement (28) avec une variation continue de la largeur.

5. Contre-serrure selon l'une des revendications 1 à 3, **caractérisée en ce que** l'excavation de pêne (25) comprend des nervures (24) en saillie pour la réalisation des portions (20, 21) de différentes largeurs.
